# EUROPÄISCHE PATENTSCHRIFT

(11) **EP 1 243 857 B1**
(45) Veröffentlichungstag und Bekanntmachung des Hinweises auf die Patenterteilung: **14.12.2005**
(21) Anmeldenummer: 02001432.0
(22) Anmeldetag: 21.01.2002
(51) Int. Cl.: F23N 5/18, F23D 14/60

(54) **Gebläse für Verbrennungsluft**
Fan for combustion air
Ventilateur pour l'air comburant

(30) Priorität: 23.03.2001 DE 10114405
(43) Veröffentlichungstag der Anmeldung: 25.09.2002
(73) Patentinhaber: ebm-papst Landshut GmbH, 84030 Landshut (DE)
(72) Erfinder: Tungl, Rudolf, 84030 Ergolding (DE); Geiger, Martin, 94327 Straubing/Bogen (DE); Hopfensperger, Reinhold, 84178 Kröning (DE); Goebel, Peter, 35066 Frankenberg (DE)
(74) Vertreter: Sperling, Rüdiger

(56) Entgegenhaltungen:
- WO-A-86/04663
- DE-A- 2 258 558
- US-A- 5 401 162

## Beschreibung

Die Erfindung betrifft ein Gebläse für Verbrennungsluft in einem wand/bodenstehenden Heizkessel. Derartige Gebläse dienen in Haushaltsheizungsanlagen mit vormischendem Flächenbrenner zur Erwärmung entweder von Brauchwasser oder dem Heizungswasser.

Im Stand der Technik erfolgt die Steuerung und die Regelung im allgemeinen über pneumatisch angesteuerte Gasventile, die jedoch aufgrund ihrer benötigten hohen Steuerleistung zu einem erhöhten Volumenstrom von Verbrennungsluft führen, wie er für die eigentliche Leistungserzeugung nicht erforderlich ist.

Aus der WO 86/04663 ist eine Einrichtung für eine Feuerungsanlage bekannt, bei der einem Brenner die Verbrennungsluft über ein Gebläse zugeführt wird. Vor dem Gebläseeingang ist ein Eingangsrohr angeordnet, in welchem ein Zusatzgebläse eingebaut ist. Das Zusatzgebläse weist einen zusätzlichen Ansaugstutzen auf, in welchem im vorderen Bereich ein Durchschlußmeßgerät angeordnet ist. Das Durchschlußmeßgerät ist mit einem Geber versehen und steht über eine Leitung mit einer Regeleinrichtung in Signalverbindung. Die Regeleinrichtung steuert eine zwischen dem Zusatzgebläse und der Einlauföffnung versehene Blende wie auch den Motor des Zusatzreglers.

Aus der DE 2 258 558 ist ein öl- oder gasbeheizter Wassererhitzer mit einem Gebläse bekannt, welches mittels eines Antriebsmotors Verbrennungsluft zu einem Brenner fördert, wobei eine Einströmdüse im Lufteinlaß des Gebläses als Differenzdruckerzeuger bzw. Wirkdruckgeber ausgebildet ist. Der Differenzdruck kann einen Druckschalter beaufschlagen, dessen Stellkraft zum Überwachen der geförderten Luftmenge oder zum Regeln der Gasmenge in Abhängigkeit von der geförderten Luftmenge dienen kann.

Der Erfindung liegt deshalb die Aufgabe zugrunde, ein Gebläse zu schaffen, das eine adäquate Leistungsabgabe entsprechend der gewünschten Leistungsanforderung, d.h. Temperatur des Brauchwassers bzw. der Heizung, bereitstellt.

Als Lösung dieser Aufgabe wird ein Gebläse mit einem Gebläsegehäuse und einem Gebläserad für Verbrennungsluft in einem wand/bodenstehenden Heizkessel vorgeschlagen, das einen Lufteinlass (Ansaugseite) und einen Luftauslass (Druckseite) aufweist und das mit einer Zuleitung für ein vorzugsweise gasförmiges Verbrennungsmedium ausgestattet ist, wobei am Lufteinlass eine Sensoreinrichtung zum Ermitteln des Luft-Massenstroms angeordnet ist, die mit einer elektronischen Steuer/Reglereinheit funktionsverbunden ist und zu dieser Signale zur Aufbereitung des Verhältnisses Verbrennungsmedium/Verbrennungsluft in Abhängigkeit von der gewünschten Heizleistung sendet, wobei die Sensoreinrichtung an einer Ringdüsenanordnung angeordnet ist.

Mit einem derartigen Gebläse wird eine Vorrichtung bereitgestellt, die einem vollmischenden Flächenbrenner durch die Erfassung des Luft- und Gasmassenstroms eine homogene emissionsarme Verbrennung bereitstellt und dauernd gewährleistet.

Durch die Kombination des Gebläses mit einer Zuleitung für das gasförmige Verbrennungsmedium wird eine kompakte Baueinheit bereitgestellt, die den Montageaufwand bei der Herstellung des Kessels erheblich reduziert. Durch die Erfassung des Massenstroms der Verbrennungsluft und/oder dem Massenstrom des Verbrennungsmediums unmittelbar am Lufteinlass erhält man für die Steuerung und Regelung notwendige Istwerte ohne Störeinwirkung, so dass die Regelung des Mischungsverhältnisses eine genaue Einstellung erlaubt und eine emissionsarme Verbrennung bereitgestellt werden.

Von besonderem Vorteil ist es, wenn die Sensoreinrichtung ein elektronisches Luftmassenstrom-Anemometer ist. Ein derartiges Anemometer hat sich auf den verschiedensten Messgebieten bewährt und liefert hinreichend genaue Signale zur Ermittlung des Massenstroms eines gasförmigen Mediums.

Eine besonders vorteilhafte Ausgestaltung besteht darin, dass die Ringdüsenanordnung an dem Lufteinlass des Gebläses ausgebildet ist. Diese besondere Anordnung für den Ort der Sensoreinrichtung ermöglicht ein störungsfreies Erfassen des Massenstroms, da an dieser Stelle eine quasi laminare Strömung herrscht und die gemessenen Zustände als homogen über die Querschnittsfläche an der Saugseite angesehen werden können.

Besonders vorteilhaft ist es, wenn die Sensoreinrichtung in einem Bypass angeordnet ist, der in den Spalt der Ringdüsenanordnung einmündet. Hierdurch wird ein optimaler Mess-Massenstrom der Sensoreinrichtung zugeführt, so dass die entsprechenden Messsignale eine fehlerfreie Ermittlung des tatsächlichen Massenstroms im Hauptstrom ergeben.

Bei einer für sich ebenfalls erfinderischen Weiterbildung der Erfindung weist die Ringdüsenanordnung zusätzlich zu dem Düsenspalt für die Luftmassenmessung einen weiteren Düsenspalt für die Zuführung des Verbrennungsmediums auf. Diese besondere Ausbildung ermöglicht eine sehr homogene Vermischung des Verbrennungsmediums mit der Verbrennungsluft.

Dabei kann es günstig sein, dass im Bereich des Gasdüsenspalts eine weitere Sensoreinrichtung angeordnet ist, die entsprechende Signale an die Steuer/Reglereinheit abgibt. Hierdurch wird es ermöglicht, unabhängig von gerätefest eingestellten Werten des Verbrennungsgases optimale Verbrennungsbedingungen zu schaffen.

Von Vorteil kann es sein, dass die Ringdüsenanordnung integraler Bestandteil der Gehäusewand am Lufteinlass des Gebläses ist. Dabei ist es günstig, dass die Ringdüsenanordnung den Hauptstrom der Verbrennungsluft am Lufteinlass umringt. Durch diese Anordnung wird eine stetige homogene Ansaugung des Mess-Luftstroms durch den entsprechenden Düsenspalt sichergestellt.

Bei einer anderen Ausführungsform kann es günstig sein, dass der Ringdüsenanordnung ein Eingangskanal vorgesetzt ist. Dabei kann bei einer günstigen Ausbildung der Bypass in den Eingangskanal einmünden. Es kann jedoch auch der Bypass in einen Ringspalt im Inneren des Eingangskanals einmünden, so dass entsprechend der Druckverteilung über den Querschnitt eine gleichmäßige Ansaugung des Mess-Luftstroms sichergestellt ist.

Bei einer weiteren Ausführungsform kann es günstig sein, dass die Gaszufuhr über ein Drehschieber/Regelventil gesteuert wird, das ein integraler Bestandteil des Gebläsegehäuses ist. Dabei ist es vorteilhaft, wenn dieses Drehschieber/Regelventil für die Gaszufuhr auf der Saugseite des Gebläses ausgebildet ist. Hierdurch kann eine rationelle Fertigung erzielt werden.

Die erfindungsgemäße Ausbildung gestattet es vorteilhafterweise, dass die elektronische Motorkommutierung die Massenstromauswertung übernimmt und in Abhängigkeit von dem Ergebnis der Auswertung die Drehzahl des Gebläsemotors regelt.

Von besonderem Vorteil ist es, wenn die elektronische Motorkommutierung die Massenstromauswertung übernimmt und sowohl die Drehzahl des Gebläsemotors als auch die Gaszufuhr regelt.

Weitere Merkmale der Erfindung gehen aus den in den Figuren dargestellten und nachfolgend im einzelnen beschriebenen Ausführungsbeispielen hervor.

In den Figuren zeigen:
Fig. 1 eine schematische Schnittdarstellung eines ersten Ausführungsbeispiels eines erfindungsgemäßen Gebläses,
Fig. 2 ein zweites Ausführungsbeispiel eines erfindungsgemäßen Gebläses,
Fig. 3 ein drittes Ausführungsbeispiel eines erfindungsgemäßen Gebläses,
Fig. 4 ein viertes Ausführungsbeispiel eines erfindungsgemäßen Gebläses,
Fig. 5 eine schematische Draufsicht auf ein erfindungsgemäßes Gebläse mit einer Gaszufuhr am Luftauslass.

Fig. 1 zeigt ein erstes Ausführungsbeispiel des erfindungsgemäßen Gebläses für Verbrennungsluft, wie es in sogenannten wand/bodenstehenden Heizkesseln zum Einsatz gelangt. Es besteht aus einem Gebläse 1 mit einem Lüftergehäuse 2 und einem Lüfterrad 2', mit einem Lufteinlass 3 und einem Luftauslass 4. Der Lufteinlass ist die Ansaugseite des Gebläses, wohingegen der Luftauslass die Druckseite bezeichnet. In dem erfindungsgemäßen Ausführungsbeispiel gemäß Fig. 1 ist eine Zuleitung 5 für eine vorzugsweise gasförmiges Verbrennungsmedium ausgebildet. Am Lufteinlass 3 ist eine Sensoreinrichtung 6 angeordnet, die zum Ermitteln des Luftmassenstroms dient. Die Sensoreinrichtung 6 gibt Signale an eine Steuerregeleinheit 7, die die Verbrennung steuert, z.B. das Verhältnis Verbrennungsmedium /Verbrennungsluft in Abhängigkeit von der gewünschten Heizleistung einstellt.

Die Steuereinrichtung 6 besteht aus einem elektronischen Luftmassenstrom Anemometer, wie es handelsüblich zu erwerben ist.

Am Lufteinlass 3 ist eine Ringdüsenanordnung 8 angeordnet, wobei die Sensoreinrichtung 6 an dieser Ringdüsenanordnung 8 befestigt ist. Die Sensoreinrichtung 6 ist in dem in Fig. 1 dargestellten Ausführungsbeispiel in einem Bypass 9 angeordnet, der sich in den Spalt 10 der Ringdüsenanordung 8 öffnet.

Die Ringdüsenanordnung 8 weist bei dem dargestellten Ausführungsbeispiel zusätzlich zum Düsenspalt 10 für die Luftmassenmessung einen weiteren Düsenspalt 11 (Gasdüsenspalt) für die Zuführung des Verbrennungsmediums auf.

In dem Gasdüsenspalt 11 ist eine weitere Sensoreinrichtung 12 ausgebildet, die entsprechende Signale hinsichtlich des Massenstroms des Verbrennungsgases an die Steuerreglereinheit 7 sendet.

Aus den Signalen des Luftmassenstroms und denjenigen des Gasmassenstroms errechnet die Steuerreglereinheit die entsprechenden Stellgrößen, um die jeweiligen Soll-Werte zu erreichen, wenn diese von den Ist-Werten abweichen.

Die Ringdüsenanordnung ist als integraler Bestandteil der Gehäusewand 13 des Gebläses ausgebildet. Hierbei kann die Gehäusewand einen Teil der Ringdüse für das Verbrennungsgas bilden.

Die Ringdüsenanordnung 8 umgibt den Hauptstrom der Verbrennungsluft am Lufteinlass 3 ringförmig. Hierdurch wird eine homogene Vermischung des Verbrennungsgases mit dem Hauptluftstrom erzielt.

Während bei dem Ausführungsbeispiel gemäß Fig. 1 die Sensoren in voneinander getrennten Bauteilen in den entsprechenden Leitungen bzw. Ringdüsenabschnitten untergebracht sind, ist gemäß Ausführungsbeispiel nach Fig. 2 die Sensoranordnung so ausgebildet, daß eine gemeinsame Trennwand zwischen der Ringdüse für den Luftmassenmesstrom und dem Gasstrom von einem Messchip gebildet wird, so daß eine kompakte Messeinheit erhalten wird.

Fig. 3 zeigt ein nächstes Ausführungsbeispiel einer erfindungsgemäßen Gebläseausbildung, bei der ein Eingangskanal 14 der Ringdüsenanordnung 8 vorangesetzt ist. Bei dieser Ausführungsform ist die Sensoreinrichtung 6 für den Luftmassenstrom in einer Bypassleitung angeordnet, der in den Eingangskanal 14 einmündet. Im Inneren des Eingangskanal 14 ist vor einem Ringspalt 15 ein abgedeckter Ringkanal 17 ausgebildet in den der Bypass 9 einmündet. Durch ringförmige Ansaugung wird eine homogene Ansaugung des Massenstrommessvolumens durch den Bypass 9 hindurch erzielt.

Bei dem in Fig. 4 dargestellten Ausführungsbeispiel ist der Bypass 9 so ausgebildet, daß seine Öffnung im wesentlichen normal auf der Wand des Eingangskanal 16 steht.

In Fig. 4 ist beispielhaft für alle anderen Ausführungsvarianten anwendbar ein Drehschieber/Regelventil 16 dargestellt, das von der Steuer/Reglereinheit 7 angesteuert wird. Das Drehschieber/Reglerventil ist ein integraler Bestandteil des Gehäuses 2. Bei der dargestellten Ausführungsform ist dieses Drehschieber/Reglerventil 16 für die Gaszufuhr an der Saugseite des Gebläses 2 ausgebildet.

Beispielhaft auch für alle anderen Ausführungsformen ist in Fig. 4 der Motor 18 des Gebläses 1 dargestellt, wobei die Steuer/Reglereinheit 7 zusammen mit der elektronischen Motorkommutierung die Massenstromauswertung übernimmt und hierdurch die Drehzahl des Gebläsemotors geregelt werden kann. Die Steuerelektronik ist so ausgelegt, daß entweder bei konstanter Drehzahl des Motors die Gaszufuhr eingeregelt wird oder es kann bei einem kontinuierlichen Soll-IstVergleich der gewünschten Leistung sowohl die Drehzahl des Motors als auch die Gaszufuhr in entsprechender Weise eingeregelt werden.

Fig. 5 zeigt eine erfindungsgemäße Ausführungsform in Seitenansicht, bei der die Gaszuführung 5 nicht über eine Ringdüse am Lufteinlass, sondern in der Nähe der Druckseite am Luftauslass stattfindet.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Gebläse (1) für Verbrennungsluft in einem wand/bodenstehenden Heizkessel, mit einem Gebläsegehäuse (2) und einem Gebläserad (2'), mit einem Lufteinlaß (3) (Ansaugseite) und einem Luftauslaß (4) (Druckseite) und mit einer Zuleitung (5) für ein vorzugsweise gasförmiges Verbrennungsmedium, wobei am Lufteinlaß (3) eine Sensoreinrichtung (6) zum Ermitteln des Luft-Massenstroms angeordnet ist, die mit einer elektronischen Steuer/Reglereinheit (7) funktionsverbunden ist und zu dieser Signale zur Aufbereitung des Verhältnisses Verbrennungsmedium/Verbrennungsluft in Abhängigkeit von der gewünschten Heizleistung sendet, wobei die Sensoreinrichtung (6) an einer Ringdüsenanordnung (8) ausgebildet ist.

2. Gebläse nach Anspruch 1, **dadurch gekennzeichnet, daß** der Sensoreinrichtung (6) ein elektronisches Luftmassenstrom-Anemometer ist.

3. Gebläse nach Anspruch 1 oder 2, **dadurch gekennzeichnet, daß** die Ringdüsenanordnung (8) am Lufteinlaß (3) ausgebildet ist.

4. Gebläse nach einem der Ansprüche 1 bis 3, **dadurch gekennzeichnet, daß** die Sensoreinrichtung (6) in einem Bypass (9) ausgebildet ist, der in den Spalt (10) der Ringdüsenanordnung (8) einmündet.

5. Gebläse nach einem der Ansprüche 3 oder 4, **dadurch gekennzeichnet, daß** die Ringdüsenanordnung (8) zusätzlich zu dem Düsenspalt (10) für die Luftmassenmessung einen weiteren Düsenspalt (11) (Gasdüsenspalt) für die Zuführung des Verbrennungsmediums aufweist.

6. Gebläse nach Anspruch 5, **dadurch gekennzeichnet, daß** im Bereich des Gasdüsenspalts (11) eine weitere Sensoreinrichtung (12) angeordnet ist, die entsprechende Signale an die Steuer/Reglereinheit (7) abgibt.

7. Gebläse nach einem der Ansprüche 3 bis 6, **dadurch gekennzeichnet, daß** die Ringdüsenanordnung (8) integraler Bestandteil der Gehäusewand (13) am Lufteinlaß (3) des Gebläses (2) ist.

8. Gebläse nach einem der Ansprüche 3 bis 6, **dadurch gekennzeichnet, daß** die Ringdüsenanordnung (8) den Hauptstrom der Verbrennungsluft am Lufteinlaß (3) umringt.

9. Gebläse nach einem der Ansprüche 1 bis 8, **dadurch gekennzeichnet, daß** der Ringdüsenanordnung (8) ein Eingangskanal (14) vorgesetzt ist.

10. Gebläse nach einem der Ansprüche 1 oder 9, **dadurch gekennzeichnet, daß** der Bypass (9) in den Eingangskanal (14) einmündet.

11. Gebläse nach einem der Ansprüche 9 oder 10, **dadurch gekennzeichnet, daß** der Bypass (9) in einen Ringspalt (15) im Inneren des Eingangskanal (14) einmündet.

12. Gebläse nach einem der Ansprüche 1 oder 11, **dadurch gekennzeichnet, daß** ein Drehschieber/Regelventil (16) für die Gaszufuhr integraler Bestandteil des Gehäuses (2) ist.

13. Gebläse nach Anspruch 12, **dadurch gekennzeichnet, daß** das Drehschieber/Regelventil (16) für die Gaszufuhr auf der Saugseite des Gebläses (2) ausgebildet ist.

14. Gebläse nach einem der Ansprüche 1 oder 13, **dadurch gekennzeichnet, daß** die elektronische Motorkommutierung die Massenstromauswertung übernimmt und die Drehzahl des Gebläsemotors regelt.

15. Gebläse nach einem der Ansprüche 1 oder 13, **dadurch gekennzeichnet, daß** die elektronische Motorkommutierung die Massenstromauswertung übernimmt und die Drehzahl des Gebläsemotors und die Gaszufuhr regelt.

## Claims

1. A fan (1) for combustion air in a wall-mounted/floor-standing heating boiler, with a fan casing (2) and a fan wheel (2'), with an air intake (3) (inlet side) and an air exit (4) (delivery side) and with a supply line (5) for a preferably gaseous combustion medium, wherein to determine the air mass flow rate a sensor means (6) is located at the air intake (3) which is operably linked with an electronic control unit/controller (7) and to said unit sends signals for processing the ratio of combustion medium/combustion air depending on the desired calorific output, wherein the sensor means (6) is formed at a ring nozzle arrangement (8).

2. A fan as claimed in claim 1, **characterized in that** the sensor means (6) is an electronic air mass flow anemometer.

3. A fan as claimed in claim 1 or 2, **characterized in that** the ring nozzle arrangement (8) is formed at the air intake (3).

4. A fan as claimed in one of the claims 1 to 3, **characterized in that** the sensor means (6) is formed in a bypass (9) which opens into the gap (10) of the ring nozzle arrangement (8).

5. A fan as claimed in one of the claims 3 or 4, **characterized in that** the ring nozzle arrangement (8) has an additional nozzle gap (11) (gas nozzle gap) for the supply of the combustion medium in addition to the nozzle gap (10) for the air mass flow measurement.

6. A fan as claimed in claim 5, **characterized in that** in the area of the gas nozzle gap (11) another sensor means (12) is provided which delivers the corresponding signals to the control unit/controller (7).

7. A fan as claimed in one of the claims 3 to 6, **characterized in that** the ring nozzle arrangement (8) is an integral part of the casing wall (13) at the air intake (3) of the fan (2).

8. A fan as claimed in one of the claims 3 to 6, **characterized in that** the ring nozzle arrangement (3) surrounds the main combustion air stream at the air intake (3).

9. A fan as claimed in one of the claims 1 to 8, **characterized in that** an intake duct (14) is placed before the ring nozzle arrangement (8).

10. A fan as claimed in one of the claims 1 or 9, **characterized in that** the bypass (9) opens into the entry duct (14).

11. A fan as claimed in one of the claims 9 or 10, **characterized in that** the bypass (9) opens into an annular gap (15) inside the entry duct (14).

12. A fan as claimed in one of the claims 1 or 11, **characterized in that** a rotary valve/control valve (16) for the gas supply is an integral part of the casing (2).

13. A fan as claimed in claim 12, **characterized in that** the rotary valve/control valve (16) for the gas supply is located on the intake side of the fan (2).

14. A fan as claimed in one of the claims 1 or 13, **characterized in that** the electronic motor commutation assumes the mass flow evaluation and controls the speed of the fan motor.

15. A fan as claimed in one of the claims 1 or 13, **characterized in that** the electronic motor commutation assumes the mass flow evaluation and controls the speed of the fan motor and the gas supply.

## Revendications

1. Soufflante (1) pour air de combustion dans une chaudière posée au sol ou fixée au mur, avec boîtier de soufflante (2) et roue soufflante (2'), avec une admission d'air (3) (côté admission) et une sortie d'air (4) (côté refoulement) et avec un conduit (5) pour un combustible de préférence gazeux, l'admission d'air (3) étant équipée d'un dispositif à sonde (6) pour la détermination du débit massique de l'air, relié fonctionnellement avec une unité de commande/réglage (7) qui envoie à la sonde des signaux pour le calcul du rapport combustible/air de combustion en relation avec la puissance de chauffage souhaitée, le dispositif a sonde (6) étant réalisé par intégration dans une structure à buse annulaire (8).

2. Soufflante selon la revendication 1, **caractérisé en ce que** le dispositif à sonde (6) est un anémomètre électronique de flux massique.

3. Soufflante selon la revendication 1 ou 2, **caractérisé en ce que** la structure à buse annulaire (8) est intégrée dans l'admission d'air (3).

4. Soufflante selon l'une des revendications 1 à 3, **caractérisé en ce que** le dispositif à sonde (6) est intégré dans un bypass (9), qui débouche dans l'interstice (10) de la structure à buse annulaire (8).

5. Soufflante selon l'une des revendications 3 ou 4, **caractérisé en ce que** le dispositif à sonde (6), en plus de l'interstice (10) pour la mesure du flux massique de l'air, présente un autre interstice (11) (interstice de buse à gaz) pour l'amenée du combustible.

6. Soufflante selon la revendication 5, **caractérisé en ce que** dans la zone de l'interstice de buse à gaz (11) est disposé un autre dispositif à sonde (12),qui envoie des signaux à l'unité de commande/réglage (7).

7. Soufflante selon l'une des revendications 3 à 6 **caractérisé en ce que** la structure à buse annulaire (8) est un élément faisant partie intégrante de la paroi du boîtier (13) au niveau de l'admission d'air (3) de la soufflante (2).

8. Soufflante selon l'une des revendications 3 à 6 **caractérisé en ce que** la structure à buse annulaire (8) entoure la lumière principale de l'air de combustion au niveau de l'admission d'air (3).

9. Soufflante selon l'une des revendications 1 à 8, **caractérisé en ce que** la structure à buse annulaire (8) est précédée par un canal d'entrée (14).

10. Soufflante selon l'une des revendications 1 ou 9, **caractérisé en ce que** le bypass (9) débouche dans le canal d'entrée (14).

11. Soufflante selon l'une des revendications 9 ou 10 **caractérisé en ce que** le bypass (9) débouche dans un interstice annulaire (15) à l'intérieur du canal d'entrée (14).

12. Soufflante selon l'une des revendications 1 ou 11 **caractérisé en ce qu'**une vanne rotative/vanne de régulation (16) pour l'amenée de gaz fait partie intégrante du boîtier (2).

13. Soufflante selon la revendication 12 **caractérisé en ce que** la vanne rotative/vanne de régulation (16) pour l'amenée de gaz est intégrée du côté admission de la soufflante (2).

14. Soufflante selon l'une des revendications 1 ou 13, **caractérisé en ce que** la commutation électronique du moteur se charge de l'évaluation du flux massique et procède à la régulation du régime moteur de la soufflante.

15. Soufflante selon l'une des revendications 1 ou 13, **caractérisé en ce que** la commutation électronique du moteur se charge de l'évaluation du flux massique et procède à la régulation du régime moteur de la soufflante et de l'amenée du gaz.
